# FASCICULE DE BREVET EUROPEEN

(11) **EP 1 813 543 B1**
(45) Date de publication et mention de la délivrance du brevet: **08.04.2009**
(21) Numéro de dépôt: 07356009.6
(22) Date de dépôt: 24.01.2007
(51) Int. Cl.: B65D 21/06, B65D 19/02

(54) **Conteneur en materiau synthétique muni d'un bouclier**
Mit einer Abdeckung ausgestatteter Behälter aus synthetischem Material
Container made from synthetic material equipped with a shield

(30) Priorité: 25.01.2006 FR 0600673
(43) Date de publication de la demande: 01.08.2007
(73) Titulaire: Smoby Engineering, 39170 Lavans les Saints Claude (FR); Steelplast Evolufil, 91132 Ris Orangis Cedex (FR)
(72) Inventeur: Preudhomme, Serge Francis, 39210 Le Pin (FR); Blanchet, Jean-Claude, 92120 Montrouge (FR)
(74) Mandataire: Myon, Gérard Jean-Pierre

(56) Documents cités:
- US-A- 3 645 215
- US-A- 4 292 899
- US-A- 4 715 294

## Description

La présente invention a trait à un conteneur, du type comprenant un corps en matériau synthétique, ce corps comportant, sur au moins un côté, une paire d'orifices juxtaposés, chaque orifice donnant accès à un logement de réception d'un bras d'une fourche d'appareil de manutention.

Il est connu d'utiliser des conteneurs en matériau synthétique pour transporter des produits variés et de déplacer de tels conteneurs à l'aide de chariots de manutention à fourche. Les bras de fourches des chariots de manutention s'engagent dans des orifices ménagés dans le corps des conteneurs pour les soulever ou encore les pousser d'un site de stockage à un autre. Au cours de ces opérations, les fourches des chariots, qui le plus souvent sont métalliques, tendent à endommager le matériau synthétique constituant le pourtour et l'intérieur des orifices de réception des fourches. Du fait de ces endommagements, la durée de vie des conteneurs est relativement faible.

Des systèmes de protection sont connus, voir par exemple US 4 715 294 A et US 4 292 899 A, mais ceux-ci concernent des palettes.

C'est à cet inconvénient qu'entend plus particulièrement remédier l'invention en proposant un conteneur en matériau synthétique apte à résister à des chocs et des contacts répétés entre des fourches de chariots de manutention et le corps du conteneur.

A cet effet, l'invention concerne un conteneur du type précité, caractérisé en ce que le corps comprend un fond et quatre côtés, chacun des côtés comportant une paire d'orifices et étant équipé d'un bouclier métallique solidaire du corps et recouvrant le côté au voisinage des orifices.

Grâce à l'invention, les parties des côtés du corps du conteneur situées au voisinage des orifices de réception des fourches sont préservées des chocs, puisque le bouclier métallique constitue une protection mécanique contre ces chocs. De plus, un tel bouclier métallique permet de renforcer la structure du conteneur et, moyennant une configuration adaptée, de guider les fourches des chariots de manutention vers l'intérieur des orifices.

Selon d'autres caractéristiques avantageuses de l'invention :
- chaque bouclier est constitué d'une seule pièce et comporte des ailes rabattables vers l'intérieur des logements et aptes à recouvrir au moins les faces internes supérieures et/ou latérales des logements ;
- chaque orifice d'une paire d'orifices est de section globalement rectangulaire et chaque bouclier comporte, pour chaque orifice, une aile rabattable sur la face interne supérieure du logement auquel donne accès l'orifice, ainsi que deux ailes rabattables sur les faces internes latérales du logement ;
- chaque bouclier est fixé sur le corps par rivetage ou par vissage ;
- le corps est pourvu d'au moins deux montants s'élevant à partir du corps et encadrant un côté du corps, le conteneur comportant au moins un té de gerbage constitué d'une barre centrale et de deux ailes agencées globalement selon une forme de « T », le té étant articulé sur le côté précité en étant mobile entre une position basse dans laquelle sa barre centrale est sensiblement parallèle au fond du corps et une position haute dans laquelle sa barre centrale est sensiblement perpendiculaire au fond, alors que les ailes s'étendent parallèlement au côté et s'appuient sur les montants dans la position haute du té ;
- la portion du corps située sous chaque montant a une forme complémentaire de chaque montant ;
- au moins un organe de retenue de pièces logées dans le corps est solidaire du corps, l'organe comprenant une barre principale et deux pattes orientées dans le même sens, selon une direction sensiblement perpendiculaire à la barre principale, les pattes étant articulées sur deux côtés opposés du corps, de telle façon que l'organe de retenue est mobile entre une position basse dans laquelle les pattes sont sensiblement parallèles au fond du corps et une position haute dans laquelle les pattes sont sensiblement inclinées par rapport au fond.

L'invention concerne également un procédé de fabrication et de montage d'un conteneur tel que décrit ci-dessus, comprenant un bouclier à ailes rabattables. Ce procédé comprend des étapes consistant à :
- mouler un corps en matériau synthétique en ménageant, sur chacun de ses côtés, une paire d'orifices juxtaposés donnant accès chacun à un logement de réception d'un bras de fourche d'appareil de manutention ;
- pour chaque côté du corps, ménager dans un flan métallique des lignes de pliage aptes à se superposer aux bords des orifices de la paire d'orifices correspondante ;
- couper le flan de manière à définir les ailes rabattables destinées à recouvrir les faces des logements auxquels donnent accès les orifices ;
- fixer le flan sur le corps en superposant les lignes de pliages aux bords ; et
- rabattre les ailes vers l'intérieur des logements de manière à les mettre en contact avec les faces internes des logements.

Les caractéristiques et avantages de l'invention apparaîtront dans la description qui va suivre d'un mode de réalisation d'un conteneur selon l'invention, donnée uniquement à titre d'exemple et faite en se référant aux dessins annexés dans lesquels:
- la figure 1 est une vue en perspective d'un conteneur conforme à l'invention ;
- la figure 2 est une vue partielle en élévation selon la flèche II de la figure 1 ;
- la figure 3 est une coupe selon la ligne III-III de la figure 2 ;
- la figure 4 est une vue en plan d'un flan de tôle destiné à constituer un bouclier pour le conteneur de la figure 1 ;
- la figure 5 est une vue à plus grande échelle du détail V de la figure 1, un té de gerbage du conteneur étant représenté en position surélevée par rapport aux montants du conteneur ;
- la figure 6 est une vue analogue à la figure 5, un té de gerbage étant représenté en position haute, en appui sur les montants du conteneur ;
- la figure 7 est une vue en perspective à plus grande échelle d'une bride de verrouillage du conteneur de la figure 1 ;
- la figure 8 est une vue analogue à la figure 1 mais à plus petite échelle de deux conteneurs conformes à l'invention, gerbés avec leurs tés en position basse ;
- la figure 9 est une vue analogue à la figure 8 de deux conteneurs conformes à l'invention, gerbés avec leurs tés en position haute.

Le conteneur 1 conforme à l'invention, représenté à la figure 1, comporte un corps 3 en matériau synthétique, par exemple en polyéthylène haute densité. Le corps 3 comporte un fond 311 de section rectangulaire et quatre côtés sensiblement perpendiculaires au fond 311, à savoir deux côtés longitudinaux 313 s'élevant à partir des longueurs du fond 311 et deux côtés transversaux 315 s'élevant à partir des largeurs du fond 311. Le fond 311 comporte sur sa face supérieure 311A des reliefs non représentés, complémentaires de pièces destinées à être logées et transportées dans le conteneur 1. Le conteneur 1 peut, par exemple, être destiné au transport de pièces détachées de véhicules automobiles. Les reliefs sont alors conçus de manière à accueillir de manière la plus précise possible ces pièces détachées.

Le corps 3 est réalisé par rotomoulage de polyéthylène haute densité, les reliefs étant directement réalisés par rotomoulage sur le fond 311 du corps 3. Le fond 311 du corps 3 comporte en outre des trous d'évacuation d'eau ou de liquide de ruissellement également non représentés.

Le corps 3 comporte quatre montants 314 qui s'élèvent à partir de chacun de ses coins. La portion 314A du corps 3, située au-dessous de chaque montant 314, est conformée de manière à avoir une forme complémentaire de la forme extérieure de chaque montant 314. De cette façon, plusieurs conteneurs 1 sont aptes à être gerbés, lorsqu'ils sont vides, par emboîtement mutuel de leurs montants 314, comme représenté à la figure 8.

D'autre part, le corps 3 comporte, sur chacun des quatre côtés 313 et 315, une paire d'orifices 318 juxtaposés, chaque orifice 318 donnant accès à un logement 319 ménagé dans le corps 3 et prévu pour recevoir un bras d'une fourche de chariot de manutention.

Chaque côté 313 ou 315 est équipé d'un bouclier 5 constitué d'une plaque en acier. Chaque bouclier 5 comporte une partie principale 51 qui s'étend contre le côté 313 ou 315 concerné autour des orifices 318, de manière à protéger la surface externe 313E ou 315E du corps 3 située au voisinage des zones supérieures et latérales des orifices 318.

Chaque bouclier 5 comporte également, pour chaque orifice 318, trois ailes rabattables qui sont aptes à s'engager depuis les surfaces 313E ou 315E vers l'intérieur du logement 319 adjacent et, ainsi, à protéger l'entrée de l'orifice 318. Plus précisément, deux ailes latérales 53 et 53', visibles aux figures 2 à 4, sont aptes à recouvrir les faces latérales 319A de chaque logement 319. Ces ailes 53 et 53' sont de forme sensiblement rectangulaire, avec une largeur légèrement inférieure à la hauteur de chaque orifice 318 et une longueur sensiblement équivalente à la moitié de la longueur de chaque orifice 318. Comme montré à la figure 3, la face supérieure 319B de chaque logement 319 est partiellement recouverte par une troisième aile 54 de forme sensiblement rectangulaire, avec une longueur sensiblement équivalente à la longueur de chaque orifice 318 et une largeur de l'ordre de quelques centimètres.

Le profil de bouclier représenté aux figures 2 à 4 correspond à un bouclier installé sur un côté longitudinal 313 du corps 3. Les boucliers 5 installés sur les côtés transversaux 315 ont un profil similaire, leur forme étant cependant adaptée pour faciliter leur implantation sur les côtés 315.

Dans le mode de réalisation décrit, les quatre boucliers 5 sont fixés sur chaque côté 313 ou 315 du corps 3 par rivetage au moyen d'emboutis 55. En variante, la fixation de chaque bouclier 5 peut être réalisée par vissage.

La configuration à plat du bouclier 5 représentée à la figure 4 est obtenue à partir d'un flan en acier sensiblement plan, dans lequel sont ménagées des lignes de pliage 531, 531' et 541 aptes à se superposer aux bords latéraux 318A et supérieurs 318B des orifices 318. Le contour des ailes 53, 53' et 54, ainsi que le contour général du bouclier 5, sont découpés dans le flan en acier. Le flan ainsi préparé est ensuite appliqué sur chaque côté 313 ou 315 du corps 3 de manière à superposer les lignes de pliage 531, 531' et 541 sur les bords 318A et 318B des orifices 318. Après fixation du flan sur le corps 3, les ailes 53, 53' et 54 sont rabattues et fixées contre, respectivement, les faces latérales 319A et supérieures 319B des logements 319.

En variante, chaque bouclier 5 peut être constitué en un autre matériau métallique ayant une bonne résistance aux chocs.

La présence des quatre boucliers 5 sur le conteneur 1 conforme à l'invention permet de préserver les zones du corps 3 situées au voisinage des orifices 318 contre tout endommagement dû à des chocs ou à des contacts répétés avec des fourches d'appareils de manutention, tout en renforçant la structure du corps 3 rotomoulé. De plus, la présence des ailes 53, 53' et 54, rabattues depuis la surface externe 313E ou 315E du corps 3 vers l'intérieur des logements 319, assure une fonction de guidage des fourches des appareils de manutention vers l'intérieur de ces logements.

Le conteneur 1 représenté à la figure 1 comporte également deux tés de gerbage 7, chaque té 7 étant constitué d'une barre centrale 71 et de deux ailes 73, agencées globalement selon une forme de « T ». Chaque aile 73 est munie à son extrémité distale 731 d'une boucle 75 d'ancrage sur un montant 314 du corps 3. Les ailes 73 de chaque té 7 forment une zone 733 de réception d'un autre conteneur, sensiblement perpendiculaire à la barre centrale 71 et séparée de chacune des extrémités distales 731 par un pan 735 incliné, de l'extrémité distale 731 correspondante vers la zone de réception 733, en direction de la barre centrale 71.

Chacun des tés 7 est articulé sur un côté transversal 315 du corps 3. Chaque té 7 est mobile entre une position basse dans laquelle la barre centrale 71 est sensiblement parallèle au fond 311, et une position haute dans laquelle la barre centrale 71 est sensiblement perpendiculaire au fond 311, alors que les ailes 73 s'étendent parallèlement au côté transversal 315 sur lequel le té 7 est articulé et s'appuient sur les montants 314 encadrant ce côté 315.

Lorsque le conteneur 1 est vide, les tés 7 sont en position basse. Dès lors que les deux tés 7 sont en position basse, un conteneur homologue au conteneur 1 peut être gerbé sur celui-ci par emboîtement mutuel des montants 314 des deux conteneurs, comme représenté à la figure 8.

Préalablement au chargement sur la face 311A du corps 3 de pièces destinées à être transportées dans le conteneur 1, chacun des tés de gerbage 7 est déplacé de sa position basse vers sa position haute, par un basculement autour d'un axe dirigé parallèlement aux côtés transversaux 315 du corps 3.

Chaque té 7 comporte une lumière oblongue 711 ménagée dans la barre centrale 71, parallèlement à l'axe de cette barre centrale. Pour chaque té 7, une tige 316 solidaire du corps 3 est apte à coulisser dans la lumière oblongue 711. Le coulissement de la tige 316 dans la lumière oblongue 711 permet de surélever chaque té 7, au voisinage de sa position haute, par rapport aux montants 314, comme représenté à la figure 5. Les extrémités distales 731 peuvent ainsi être amenées à coiffer la partie supérieure 314B des montants 314, sans risque de blocage des extrémités 731 par les montants 314 au cours du basculement des tés 7 de leur position basse vers leur position haute.

En variante et selon un mode de réalisation non représenté sur les figures, une lumière oblongue 711 peut être ménagée dans le corps 3 alors que la tige 316 correspondante est solidaire de la barre centrale 71 de chaque té 7.

Les montants 314 sont équipés, au niveau de leur partie supérieure 314B, de formes en relief 314C destinées à recevoir les boucles d'ancrage 75. Lorsque les deux tés 7 du conteneur 1 sont en position haute, visible à la figure 6, les deux zones de réception 733 sont aptes à recevoir ensemble le fond d'un conteneur, homologue ou non au conteneur 1, gerbé sur le conteneur 1, comme représenté à la figure 9. La présence des pans inclinés 735, qui encadrent chaque zone de réception 733, permet de guider et de maintenir le positionnement du conteneur gerbé sur le conteneur 1. De plus, l'ancrage des boucles 75 sur les montants 314 et l'appui des pans inclinés 735 contre les faces latérales 314D des montants 314 permettent de maintenir l'écartement des montants 314 lors du gerbage des conteneurs en position haute des tés 7.

Chaque té 7 comporte également une équerre de report de charge 713 fixée sur la barre centrale 71 et apte à venir en appui sur un support 312 ménagé au niveau du côté transversal 315 sur lequel est articulé le té 7. Lors du basculement de chaque té 7 entre sa position basse et sa position haute, le coulissement de la tige 316 dans la lumière oblongue 711 permet de surélever chaque équerre 713 par rapport au support 312 correspondant. Ainsi, pour chaque té 7, l'équerre 713 vient se positionner au dessus du support 312 correspondant puis, simultanément au positionnement des extrémités distales 731 sur les montants 314, l'équerre 713 vient en appui sur le support 312. La présence des équerres de report de charge 713 permet de répartir le poids d'un ou plusieurs conteneurs, gerbés dans la position de la figure 9 sur le conteneur 1, sur les montants 314 et sur les côtés transversaux 315 du corps 3.

Par ailleurs, le conteneur 1 comporte deux brides 9 de retenue de pièces logées dans le corps 3. Chaque bride 9 comprend une barre principale 91, s'étendant sensiblement parallèlement aux côtés longitudinaux 313 du corps 3 et deux pattes 93 coudées, orientées dans le même sens, selon une direction sensiblement perpendiculaire à la barre principale 91. Chaque patte 93 d'une bride 9 est articulée sur un côté transversal 315 du corps 3 au moyen d'un pion 95 ménagé sur cette patte 93 et apte à être inséré dans un puits surmoulé dans le corps 3. Chaque patte 93 est en outre fixée à un ressort de traction 97, disposé entre la patte 93 et le côté transversal 315 sur lequel elle est articulée. Les deux ressorts 97 associés à chaque bride 9 exercent ainsi sur celle-ci un effort de rappel élastique vers le fond 311 du corps 3. En variante, les ressorts de traction 97 peuvent être remplacés par des vérins à gaz ou des ressorts plats.

Chaque bride 9 de retenue est mobile entre une position basse dans laquelle les pattes 93 sont sensiblement parallèles au fond 311 et une position haute dans laquelle les pattes 93 sont sensiblement inclinées, voire perpendiculaires, au fond 311.

Lorsque le conteneur 1 est vide, chaque bride 9 est disposée dans sa position basse, afin de permettre à un conteneur homologue au conteneur 1 d'être gerbé sur le conteneur 1 par emboîtement mutuel des montants 314 de ces conteneurs, comme représenté à la figure 8.

Avant que des pièces, destinées à être transportées dans le conteneur 1, soient placées sur la face 311A du corps 3, les brides 9 sont déplacées de leur position basse vers leur position haute de retenue de ces pièces. Elles sont alors relâchées et, sous l'action des ressorts 97, elles viennent se plaquer par leurs barres principales 91 respectives sur les parties supérieures des pièces à transporter. Dans cette position, chaque bride 9 maintient en place les pièces logées dans le corps 3, grâce à l'action des ressorts 97 dirigée vers le fond 311. De plus, au cours du transport des pièces dans le conteneur 1, chaque ressort 97 est apte à se déployer plus ou moins de manière à adapter l'effort qu'il exerce sur la bride 9 correspondante en fonction des chocs ou des vibrations intervenant au cours du transport. Ainsi, la pression exercée par les brides 9 sur les pièces transportées est sensiblement constante au cours du transport.

Un conteneur 1 selon l'invention est donc apte, grâce à la présence des boucliers 5, à résister à des endommagements dus à l'action de fourches d'appareils de manutention sur le corps 3 du conteneur. Un tel conteneur 1 a, par ailleurs, plusieurs caractéristiques avantageuses supplémentaires. Le conteneur 1 est gerbable à vide, en position basse des tés et des brides de retenue, par emboîtement mutuel de ses montants 314 avec les montants d'un conteneur homologue. Le conteneur 1 est également gerbable à plein, lorsque les tés 7 et les brides 9 sont en position haute. Enfin, la présence des brides 9 de retenue assure le maintien en place de pièces à transporter dans le conteneur 1.

## Revendications

1. Conteneur (1) comprenant un corps (3) en matériau synthétique, le corps comportant, sur au moins un côté (313, 315), une paire d'orifices (318) juxtaposés, chaque orifice (318) donnant accès à un logement (319) de réception d'un bras d'une fourche d'appareil de manutention, **caractérisé en ce que** le corps (3) comprend un fond (311) et quatre côtés (313, 315), chacun desdits côtés comportant une paire d'orifices (318) et étant équipé d'un bouclier métallique (5) solidaire du corps et recouvrant ledit côté (313, 315) au voisinage desdits orifices.

2. Conteneur selon la revendication 1, **caractérisé en ce que** chaque bouclier (5) est constitué d'une seule pièce et comporte des ailes (53, 53', 54) rabattables vers l'intérieur desdits logements (319) et aptes à recouvrir au moins les faces internes supérieures (319B) et/ou latérales (319A) desdits logements.

3. Conteneur selon la revendication 2, **caractérisé en ce que** chaque orifice (318) d'une paire d'orifices est de section globalement rectangulaire et **en ce que** chaque bouclier (5) comporte, pour chaque orifice, une aile (54) rabattable sur la face interne supérieure (319B) du logement (319) auquel donne accès ledit orifice, ainsi que deux ailes (53, 53') rabattables sur les faces internes latérales (319A) dudit logement.

4. Conteneur selon l'une quelconque des revendications précédentes, **caractérisé en ce que** chaque bouclier (5) est fixé sur le corps (3) par rivetage ou par vissage.

5. Conteneur selon l'une quelconque des revendications précédentes, **caractérisé en ce que** le corps (3) est pourvu d'au moins deux montants (314) s'élevant à partir du corps et encadrant un côté (315) du corps, le conteneur comportant au moins un té (7) de gerbage constitué d'une barre centrale (71) et de deux ailes (73) agencées globalement selon une forme de « T », le té (7) étant articulé sur ledit côté (315) en étant mobile entre une position basse dans laquelle sa barre centrale (71) est sensiblement parallèle au fond (311) du corps et une position haute dans laquelle sa barre centrale (71) est sensiblement perpendiculaire au fond (311), alors que les ailes (73) s'étendent parallèlement audit côté (315) et s'appuient sur lesdits montants (314) dans ladite position haute du té (7).

6. Conteneur selon la revendication 5, **caractérisé en ce que** la portion (314A) du corps (3) située sous chaque montant (314) a une forme complémentaire de chaque montant (314).

7. Conteneur selon l'une quelconque des revendications précédentes, **caractérisé en ce qu'**au moins un organe (9) de retenue de pièces logées dans le corps (3) est solidaire du corps, ledit organe (9) comprenant une barre principale (91) et deux pattes (93) orientées dans le même sens, selon une direction sensiblement perpendiculaire à la barre principale (91), les pattes (93) étant articulées sur deux côtés (315) opposés du corps, de telle façon que l'organe (9) de retenue est mobile entre une position basse dans laquelle les pattes (93) sont sensiblement parallèles au fond (311) du corps et une position haute dans laquelle les pattes (93) sont sensiblement inclinées par rapport au fond (311).

8. Procédé de fabrication et de montage d'un conteneur (1) selon l'une quelconque des revendications 2 ou 3, **caractérisé en ce qu'**il comprend des étapes consistant à :
- mouler un corps (3) en matériau synthétique en ménageant, sur chacun de ses côtés (313, 315), une paire d'orifices (318) juxtaposés donnant chacun accès à un logement (319) de réception d'un bras de fourche d'appareil de manutention ;
- pour chaque côté (313, 315), ménager dans un flan métallique des lignes de pliage (531, 531', 541) aptes à se superposer aux bords (318A, 318B) des orifices (318) de la paire d'orifices correspondante ;
- couper le flan de manière à définir les ailes (53, 53', 54) rabattables destinées à recouvrir les faces (319A, 319B) des logements (319) auxquels donnent accès les orifices (318) ;
- fixer le flan sur le corps (3) en superposant les lignes de pliages (531, 531', 541) auxdits bords ; et
- rabattre les ailes (53, 53', 54) vers l'intérieur desdits logements (319) de manière à les mettre en contact avec les faces internes desdits logements.

## Claims

1. Container (1) comprising a body (3) made of synthetic material, the body comprising on at least one side (313, 315) a pair of juxtaposed orifices (318), each orifice (318) providing access to a housing (319) for receiving an arm of a fork of a handling device, **characterised in that** the body (3) comprises a base (311) and four sides (313, 315), each of said sides comprising a pair of orifices (318) and being provided with a metal shield (5) fixed to the body and covering said side (313, 315) in the vicinity of said orifices.

2. Container according to Claim 1, **characterised in that** each shield (5) consists of a single part and comprises wings (53, 53', 54) which may be folded back towards the interior of said housings (319) and capable of covering at least the upper internal faces (319B) and/or lateral internal faces (319A) of said housings.

3. Container according to Claim 2, **characterised in that** each orifice (318) of a pair of orifices is of generally rectangular section and **in that** each shield (5) comprises, for each orifice, a wing (54) which may be folded back onto the upper internal face (319B) of the housing (319) to which said orifice provides access, in addition to two wings (53, 53') which may be folded back onto the lateral internal faces (319A) of said housing.

4. Container according to any one of the preceding claims, **characterised in that** each shield (5) is fixed to the body (3) by riveting or by screwing.

5. Container according to any one of the preceding claims, **characterised in that** the body (3) is provided with at least two uprights (314) rising from the body and enclosing one side (315) of the body, the container comprising at least one stacking T-element (7) consisting of a central bar (71) and two wings (73) generally arranged in a "T"-shape, the T-element (7) being articulated to said side (315), being mobile between a lower position in which its central bar (71) is substantially parallel to the base (311) of the body and an upper position in which its central bar (71) is substantially perpendicular to the base (311), whilst the wings (73) extend parallel to said side (315) and bear against said uprights (314) in said upper position of the T-element (7).

6. Container according to Claim 5, **characterised in that** the portion (314A) of the body (3) located beneath each upright (314) has a shape which is complementary to each upright (314).

7. Container according to any one of the preceding claims, **characterised in that** at least one retaining member (9) for parts housed in the body (3) is fixed to the body, said member (9) comprising a principal bar (91) and two legs (93) oriented in the same direction, in a direction substantially perpendicular to the principal bar (91), the legs (93) being articulated on two opposing sides (315) of the body, such that the retaining member (9) is mobile between a lower position in which the legs (93) are substantially parallel to the base (311) of the body and an upper position in which the legs (93) are substantially inclined relative to the base (311).

8. Method for manufacturing and for assembling a container (1) according to any one of Claims 2 or 3, **characterised in that** it comprises the steps consisting in:
- moulding a body (3) made of synthetic material, creating on each of its sides (313, 315) a pair of juxtaposed orifices (318), each providing access to a housing (319) for receiving an arm of a fork of a handling device;
- for each side (313, 315), creating fold lines (531, 531', 541) in a metal blank which are capable of being superposed on the edges (318A, 318B) of the orifices (318) of the corresponding pair of orifices;
- cutting the blank so as to define the wings (53, 53', 54) which may be folded back for covering the faces (319A, 319B) of the housings (319) to which the orifices (318) provide access;
- fixing the blank to the body (3) by superposing the fold lines (531, 531', 541) on said edges; and
- folding back the wings (53, 53' 54) towards the interior of said housings (319) so as to place them in contact with the internal faces of said housings.

## Patentansprüche

1. Behälter (1) mit einem Körper (3) aus Kunststoff, wobei der Körper mindestens an einer Seite (313, 315) ein Paar von nebeneinanderliegenden Öffnungen (318) aufweist und jede Öffnung (318) Zugang zu einem Raum (319) zur Aufnahme eines Arms einer Gabel eines Handhabungsgeräts gibt, **dadurch gekennzeichnet, dass** der Körper (3) einen Boden (311) und vier Seiten (313, 315) umfasst, wobei jede der Seiten ein Paar von Öffnungen (318) aufweist und mit einer metallischen Abdeckung (5) ausgerüstet ist, die mit dem Körper verbunden ist und die Seite (313, 315) benachbart zu den Öffnungen überdeckt.

2. Behälter nach Anspruch 1, **dadurch gekennzeichnet, dass** jede Abdeckung (5) aus einem einzigen Stück besteht und Flügelstücke (53, 53', 54) aufweist, die in das Innere der Aufnahmeräume (319) umbiegbar sind und geeignet sind, mindestens die oberen (319B) und/oder seitlichen (319A) Innenflächen der Aufnahmeräume zu überdecken.

3. Behälter nach Anspruch 2, **dadurch gekennzeichnet, dass** jede Öffnung (318) eines Paares von Öffnungen einen im Wesentlichen rechteckigen Querschnitt aufweist und dass jede Abdeckung (5) für jede Öffnung ein auf die obere Innenfläche (319B) des Aufnahmeraums (319), zu dem die Öffnung Zugang gibt, umbiegbares Flügelstück (54) sowie zwei auf die seitlichen Innenflächen (319A) des Aufnahmeraums umbiegbare Flügelstücke (53, 53') aufweist.

4. Behälter nach einem beliebigen der vorhergehenden Ansprüche, **dadurch gekennzeichnet, dass** jede Abdeckung (5) an dem Körper (3) durch Vernieten oder Verschrauben befestigt ist.

5. Behälter nach einem beliebigen der vorhergehenden Ansprüche, **dadurch gekennzeichnet, dass** der Körper (3) mit mindestens zwei Pfosten (314) versehen ist, die vom Körper hervorragen und eine Seite (315) des Köpers einfassen, wobei der Behälter mindestens ein T-Stück (7) zur Stapelung aufweist, das aus einem Mittelstab (71) und zwei Seitenelementen (73), die im Ganzen gesehen zu einer T-Form angeordnet sind, gebildet sind, wobei das T-Stück (7) an der Seite (315) angelenkt ist und zwischen einer abgesenkten Position, in der sein Mittelstab (71) im Wesentlichen parallel zum Boden (311) des Körpers (3) liegt, und einer hochgestellten Position beweglich ist, in der sein Mittelstab (71) im Wesentlichen senkrecht zum Boden (311) steht, während die Seitenelemente (73) sich parallel zu der Seite (315) erstrecken und sich auf dem Pfosten (314) in der hochgestellten Position des T-Stücks (7) abstützen.

6. Behälter nach Anspruch 5, **dadurch gekennzeichnet, dass** der Bereich (314) des Körpers (3), der unter jedem Pfosten (314) angeordnet ist, eine komplementäre Form zu jedem Pfosten (314) aufweist.

7. Behälter nach einem beliebigen der vorhergehenden Ansprüche, **dadurch gekennzeichnet, dass** mindestens ein Organ (8) zum Zurückhalten von in dem Körper (3) aufgenommenen Stücken mit dem Körper (3) verbunden ist, wobei das Organ (9) eine Hauptstange (91) und zwei Winkelstücke (95) aufweist, die in dem gleichen Richtungssinn in eine Richtung im wesentlichen senkrecht zur Hauptstange (91) orientiert sind, wobei die Winkelstücke an zwei gegenüberliegenden Seiten (315) des Körpers derart angelenkt sind, dass das Zurückhalteorgan (9) zwischen einer abgesenkten Position, in der die Winkelstücke (93) im Wesentlichen parallel zum Boden (311) des Körpers (3) liegen, und einer hochgestellten Position beweglich sind, in der die Winkelstücke (93) merkbar zu dem Boden (311) geneigt sind.

8. Verfahren zur Herstellung und Montage eines Behälters (1) nach einem beliebigen der Ansprüche 2 oder 3, **dadurch gekennzeichnet, dass** es die Schritte umfasst, die darin bestehen:
- Formen eines Körpers (3) aus Kunststoff, wobei auf jede seiner Seiten (313, 315) ein Paar von nebeneinanderliegenden Öffnungen (318) eingearbeitet wird, die jede Zugang zu einem Raum (319) zur Aufnahme eines Armes einer Gabel eines Handhabungsgeräts bietet;
- für jede Seite (313, 315) Einarbeiten von Faltlinien (531, 531', 541) in eine Metallplatte, die geeignet sind, sich über die Ränder (318A, 318B) der Öffnungen (318) des entsprechenden Paares von Öffnungen zu legen;
- Schneiden der Platte derart, dass Flügelstücke (53, 53', 54) definiert werden, die umbiegbar sind und vorgesehen sind, die Flächen (319A, 319B) der Aufnahmeräume (319), zu denen die Öffnungen (318) Zugang bieten, zu überdecken;
- Befestigen der Platte an dem Körper (3), wobei die Faltlinien (531, 531', 541) über die Ränder gelegt werden;
- Umbiegen der Flügelstücke (53, 53', 54) in das Innere der Aufnahmeräume (319) derart, dass sie in Kontakt mit den Innenflächen der Aufnahmeräume gebracht werden.
